# EUROPÄISCHE PATENTANMELDUNG

(11) **EP 4 706 887 A1**
(43) Veröffentlichungstag der Anmeldung: **11.03.2026**
(21) Anmeldenummer: 25193343.8
(22) Anmeldetag: 01.08.2025
(51) Int. Cl.: B24B 31/02, B24B 31/06, B24B 31/108

(54) **WANDBAUTEIL**

(30) Priorität: 08.08.2024 DE 102024122645
(71) Anmelder: Rösler Holding GmbH, 96231 Bad Staffelstein (DE)
(72) Erfinder: BÖHM, Rüdiger, 96190 Untermerzbach (DE)
(74) Vertreter: Manitz Finsterwald Patent- und Rechtsanwaltspartnerschaft mbB

(57) **Zusammenfassung**

Ein Arbeitsbehälter für eine Gleitschleifanlage weist ein Wandbauteil auf, das mit Makroerhebungen und mit Mikroerhebungen versehen ist.

## Beschreibung

Die Erfindung betrifft ein Wandbauteil eines Arbeitsbehälters für eine Gleitschleifanlage, das eine um eine Mittelachse verlaufende äußere Mantelfläche und eine Innenwandung aufweist, die mit einer Profilierung versehen ist, die eine Mikrostruktur in Form von parallelen Mikroerhebungen und Mikrovertiefungen aufweist. Ein derartiges Wandbauteil kann zusammen mit einem einen Boden des Arbeitsbehälters bildenden Drehteller bei Gleitschleifprozessen jeglicher Art verwendet werden.

Die Innenwandung derartiger Arbeitsbehälter sollte nicht ideal glatt sein, da dann die bewegten Bauteile zur Anhaftung neigen. Eine mit Mikrostrukturen versehene Innenwandung kann das Anhaften verhindern, insbesondere wenn die Strukturen in Form von rillenförmigen Erhebungen und Vertiefungen kleiner sind als charakteristische Abmessungen der Bauteile. Gleichmäßig über die gesamte Behälterwand strukturierte Oberflächen können sich strömungsdynamisch allerdings in bestimmten Fällen wie eine glatte Wand verhalten. Bauteile werden dann durch die Relativbewegung bei der Vibrationsbearbeitung oder der Fliehkraftbearbeitung in Richtung der Innenwandung bewegt und folgen dieser dann in laminaren Strömungsmustern parallel zur Behälterwand. Eine Quervermischung, also z.B. in radialer Richtung findet nicht statt.

Es wurde deshalb bereits vorgeschlagen, an der Innenwandung Abweiser vorzusehen, die den parallel zur Behälterwand bewegten Bauteilen eine radiale Bewegungskomponente aufprägen. Die Bauteile werden hierdurch in runden Behältern in Richtung Mittelpunkt ausgelenkt. Das laminare Strömungsmuster wird durchbrochen.

Bei der Bearbeitung von kleinen Bauteilen (z.B. Größenbereich in allen Dimensionen bis etwa 50 mm), insbesondere flachen oder kompakten Bauteilen wie Plättchen, Bolzen, Ringen, Ringschieber, etc., können in Gleitschleifprozessen allerdings ungleichmäßige Bearbeitungsergebnisse auftreten, wenn die Bauteile nicht im Wesentlichen die gleiche Aufenthaltszeit in allen Bereichen des Bearbeitungsvolumen haben. Dies kann prinzipiell bei allen Gleitschleifprozessen auftreten wie Vibrationsverfahren oder Fliehkraftanlagen mit Schleifkörpern oder auch in Teilgegen-Teil-Bearbeitung in bevorzugt runden, aber auch in eckigen Behältern.

Ungleichmäßige Verweilzeitverteilungen der Bauteile in derartigen Prozessen treten auf, wenn z.B. Bauteile an den Wänden der Behälter durch Adhäsion festgehalten werden und so nicht mehr mit den anderen Teilen zusammen permanent umgewälzt werden.

Weiterhin können Bauteile in Strömungstotzonen wie z.B. Wirbel hinter Strömungsabweisern oder Mitnehmern aufgehalten werden. In diesen Strömungstotzonen werden die Teile nur noch minimal gegeneinander oder gegen die Schleifkörper bewegt, wodurch die effektive Bearbeitungszeit dieser Teile deutlich reduziert wird.

Bauteile und Schleifkörper (mit/ohne Prozessfluid wie z.B. Wasser) verhalten sich sehr ähnlich wie reine Fluidströmungen. Dies bedeutet bezogen auf den Einsatz von Strömungsabweisern, dass der wandnahen Strömung durch den Abweiser eine radiale Komponente zur Behältermitte hin aufgeprägt wird, wodurch aber vor und hinter dem Abweiser typischerweise Totzonen durch Wirbelbildung im Staubereich des Abweisers bzw. im Strömungsschatten des Abweisers entstehen können. In diesen Totzonen kann es bei glatten Strukturen an der Wand oder beim Abweiser zusätzlich noch zur Anhaftung kommen.

Es ist deshalb die Aufgabe der vorliegenden Erfindung, ein Wandbauteil der vorstehend beschriebenen Art zur Verfügung zu stellen, mit dem ein Arbeitsbehälter geschaffen werden kann, mit dem in einem Gleitschleifprozess eine gleichmäßige Bearbeitung der Bauteile ohne Bildung von Strömungsschatten erreicht werden kann.

Die Lösung dieser Aufgabe erfolgt durch die Merkmale des Anspruchs 1 und insbesondere dadurch, dass der an der Innenwandung vorhandenen Mikrostruktur eine Makrostruktur in Form von Makroerhebungen überlagert ist. Hierbei dient die Makrostruktur als Strömungsabweiser, um den Bauteilen innerhalb des Behälters eine radiale Komponente aufzuprägen, wohingegen die Mikrostrukturen dazu dienen, einer laminaren Strömung parallel zur Behälterwand entgegenzuwirken, so dass die Bauteile zur Bearbeitung nicht an der Innenwandung anhaften bzw. sicher durch das strömende Prozessfluid (=Bearbeitungsflüssigkeit, z.B. Wasser mit/ohne Zusätze, Bauteile und/oder Schleifkörper) mitgenommen und damit der gleichmäßigen Bearbeitung wieder zugeführt werden können. Unter einer Mikrostruktur wird hierbei (anders als in der Mikrotechnik) nicht zwingend eine Dimension verstanden, die noch sinnvoll in Mikrometern angegeben werden kann, sondern eine Struktur mit Dimensionen im Bereich von mm bis cm.

Vorteilhafte Ausführungsformen der Erfindung sind in der Beschreibung, der Zeichnung sowie den Unteransprüchen beschrieben.

Nach einer ersten vorteilhaften Ausführungsform können sich die Makroerhebungen zumindest zu einem überwiegenden Teil parallel zu den Mikroerhebungen erstrecken. Bei dieser Ausführungsform bilden die Makroerhebungen Wellenberge der Innenwandung, die sich in einer Richtung parallel zur Mittelachse und parallel zu den Mikroerhebungen erstrecken. Die Oberfläche der Makroerhebungen ist also ebenfalls mit Mikroerhebungen versehen, die sich insbesondere nicht von den Mikroerhebungen außerhalb der Makroerhebungen unterscheiden. Bei dieser Ausführungsvariante besitzen somit die Mikroerhebungen und -vertiefungen im Bereich der Makroerhebungen die gleiche Querschnittsform und Oberflächenkontur wie außerhalb der Makroerhebungen.

Nach einer weiteren vorteilhaften Ausführungsform können die Makroerhebungen in einer zur Mittelachse senkrecht verlaufenden Schnittebene eine zu einem Radialstrahl symmetrische und insbesondere kreisbogenförmige Außenkontur besitzen. Hierdurch wird der Vorteil erreicht, dass die beim Gleitschleifen an der Innenwandung entlanggleitenden Bauteile aufgrund der symmetrischen Ausbildung der Makroerhebungen keine Strömungstotzonen bilden, sondern entlang der durch die Makroerhebungen gebildeten konvexen Erhebung im Bereich der Innenwandung gleichmäßig entlang strömen, wobei den Bauteilen dennoch eine radiale Geschwindigkeitskomponente auferlegt wird. Zumindest wird auf jeden Fall die Größe der Strömungstotzonen deutlich reduziert, z.B. in den Größenbereich einer minimalen Bauteilabmessung.

Nach einer weiteren vorteilhaften Ausführungsform können die Mikroerhebungen und -vertiefungen in einer zur Mittelachse senkrecht verlaufenden Schnittebene eine zu einem Radialstrahl symmetrische und insbesondere kreisbogenförmige Kontur besitzen. Hierdurch kann der Innenwandung eine Rillenstruktur gegeben werden, die Wellenberge und Wellentäler enthält, deren Krümmung gleichmäßig und ohne Unstetigkeitsstellen verläuft. Es ist jedoch auch möglich, der Mikrostruktur andere Querschnittsformen aufzuerlegen, beispielsweise Erhebungen mit einer trapezförmigen oder auch rechteckigen Querschnittsform.

Nach einer weiteren vorteilhaften Ausführungsform können jeweils zwei Makroerhebungen diametral einander gegenüberliegen. Mit einer solchen Ausführungsform wurden bei ersten Versuchen besonders gute Ergebnisse erzielt.

Nach einer weiteren vorteilhaften Ausführungsform können alle Erhebungen, d.h. die der Mikrostruktur wie auch die der Makrostruktur, Bestandteil einer Beschichtung aus Kunststoff sein, beispielsweise einer Polyurethan-Beschichtung.

Nach einem weiteren Aspekt betrifft die vorliegende Erfindung einen Arbeitsbehälter für eine Gleitschleifanlage, der ein Wandbauteil der vorstehend beschriebenen Art sowie einen Boden aufweist. Der Boden kann mit dem Wandbauteil fest verbunden oder auch als Drehteller ausgebildet sein, um die Bauteile innerhalb des Behälters in Rotation zu versetzen.

Nach einem weiteren Aspekt betrifft die vorliegende Erfindung ein Verfahren zum Gleitschleifen von Werkstücken in einem Arbeitsbehälter der vorstehend beschriebenen Art, wobei die Dimensionierung der Mikrostruktur sowie der Makrostruktur in Abhängigkeit von einer minimalen Dimension Dmin der zu bearbeitenden Bauteile gewählt ist. Dabei wird unter der minimalen Dimension Dmin der Bauteile das kleinste charakteristische Maß der Bauteile verstanden. Bei zylinderförmigen Bauteilen ist dies beispielsweise der Durchmesser der Bauteile. Bei quaderförmigen Bauteilen ist dies beispielsweise die geringste Erstreckung entlang aller drei Raumachsen.

Mit dem erfindungsgemäßen Verfahren wird die Geometrie der Mikrovertiefungen und der Makroerhebungen so gewählt, dass die Mikrovertiefungen eine zu einem Radialstrahl symmetrische und kreisbogenförmige Kontur mit einem Radius R_{Mikro} besitzen, während die Makroerhebungen eine zu einem Radialstrahl symmetrische und kreisbogenförmige Kontur mit einem Radius von R_{Makro} besitzen. Wenn die Geometrien weiter so gewählt werden, dass R_{Makro} größer als R_{Mikro} ist, R_{Mikro} zwischen 0,5- und 2-mal Dₘᵢₙ, und/oder R_{Makro} zwischen 3- und 50-mal Dₘᵢₙ beträgt, dann kann verhindert werden, dass die Bauteile einerseits laminar an der Innenwandung entlang gleiten und sich andererseits in den Vertiefungen festsetzen. Weiterhin kann es vorteilhaft sein, wenn R_{Makro} mindestens 10-mal, insbesondere mindestens 20-mal, insbesondere mindestens 30-, 40- oder 50-mal größer als R_{Mikro} ist, um ein vorteilhaftes Strömungsverhalten im Gleitschleifprozess zu erzielen.

Nachfolgend wird die vorliegende Erfindung rein beispielhaft anhand einer vorteilhaften Ausführungsform und unter Bezugnahme auf die beigefügten Zeichnungen beschrieben. Es zeigen:
- Fig. 1: einen Schnitt durch einen Arbeitsbehälter mit einem Wandbauteil und einem Drehteller als Boden;
- Fig. 2: eine geschnittene Draufsicht auf den Arbeitsbehälter von Fig. 1; und
- Fig. 3: einen Schnitt durch eine Makrostruktur der Innenwandung.

Fig. 1 zeigt einen Arbeitsbehälter 10 für eine Gleitschleifanlage, der aus einem Wandbauteil 12 und einem Boden zusammengesetzt ist, der bei dem dargestellten Ausführungsbeispiel als Drehteller 14 ausgebildet ist. Das Wandbauteil 12 ist bei dem dargestellten Ausführungsbeispiel als Hohlzylinder mit einer Mittelachse M ausgebildet, die gleichzeitig eine Drehachse des Drehtellers 14 bildet. Das Wandbauteil 12 besitzt eine kreiszylindrische äußere Mantelfläche 16 sowie eine Innenwandung 18, die durch eine Beschichtung 20, beispielsweise eine Polyurethan-Beschichtung 20, gebildet ist, die auf einen die äußere Mantelfläche 16 bildenden Stahlmantel oder Kunststoffmantel 22 aufgebracht ist.

Der den Boden des Arbeitsbehälters 10 bildende Drehteller 14 ist an seiner Innenseite ebenfalls mit einer Beschichtung 24 versehen, wobei sich durch die Beschichtung 24 und den Boden 14 Abflussöffnungen 26 erstrecken. Weiterhin weist die Beschichtung 24 sich radial erstreckende rippenförmige Erhebungen 28 auf, die als Mitnehmer dienen.

Wie die Figuren verdeutlichen, ist die Innenwandung 18 des Wandbauteils 12 mit einer Profilierung versehen. Diese besteht einerseits aus einer Mikrostruktur 30 in Form einer Vielzahl von parallelen Mikroerhebungen und Mikrovertiefungen, die sich entlang des gesamten Innenumfangs in axialer Richtung an der Innenwandung 18 befinden. Die Mikrostruktur 30 erstreckt sich in axialer Richtung, d.h. parallel zur Mittelachse M von der Oberseite des Wandbauteils 12 bis zu einem Bereich, in dem die Innenwandung 18 anfängt, sich in Richtung der Mittelachse M etwas zu verjüngen.

Weiterhin ist der Mikrostruktur 30 an der Innenwandung 18 eine Makrostruktur in Form von Makroerhebungen 32 überlagert. Diese erstrecken sich zu einem überwiegenden Teil parallel zu den Mikroerhebungen 30, können jedoch an ihrem oberen und/oder unteren axialen Ende abgeschrägt sein, so dass sich aufeinander zu geneigte Schrägflächen 34 und 36 ergeben.

Fig. 3 zeigt einen Schnitt durch die Beschichtung 20 des Arbeitsbehälters 10 im Bereich einer Makroerhebung 32. Wie zu erkennen ist, ist die in das Behälterinnere weisende Oberfläche der Makroerhebungen 32 mit den gleichen Mikroerhebungen 30 wie die übrige Innenwandung versehen. Die Mikroerhebungen 30 - und entsprechend auch die durch die Mikroerhebungen gebildeten Mikrovertiefungen - besitzen im Bereich der Makroerhebungen 32 die gleiche Querschnittsform wie außerhalb der Makroerhebungen 32 und zwar eine in einer zur Mittelachse M senkrechten Schnittebene eine zu einem Radialstrahl 38 (Fig. 2) symmetrische kreisbogenförmige Kontur. Im Schnitt besitzen somit die Mikroerhebungen 30 die Form einer periodischen Welle, wie sie z.B. charakteristisch für Sinuswellen oder aus Kreissegmenten zusammengesetzte Wellenformen ist, wobei die Kreissegmente typischerweise kleiner sind als Halbkreise.

Die Makroerhebungen 32 besitzen ebenfalls in einer zur Mittelachse M senkrecht verlaufenden Schnittebene eine zu einem Radialstrahl 38 symmetrische und kreisbogenförmige Außenkontur, wobei der Radius des Kreisbogens seinen Ursprung außerhalb des Behälterinneren hat. Die Erhebungen und Vertiefungen der Mikrostruktur besitzen jeweils einen Radius R_{Mikro}, der für die Erhebungen und für die Vertiefungen gleich ist, um die sinusförmige Wellenstruktur der Mikrostruktur 30 zu bilden. Hierbei kann R_{Mikro} beispielsweise 4 bis 5 mm und R_{Makro} beispielsweise 80 bis 150 mm betragen.

Schließlich verdeutlicht Fig. 2, dass bei der dargestellten Ausführungsform jeweils zwei Makroerhebungen 32 diametral einander gegenüberliegen, d.h. es sind bei dem dargestellten Ausführungsbeispiel insgesamt vier Makroerhebungen 32 vorgesehen, die den Mikroerhebungen 30 überlagert sind.

## Patentansprüche

1. Wandbauteil (12) eines Arbeitsbehälters (10) für eine Gleitschleifanlage, das eine um eine Mittelachse (M) verlaufende, insbesondere kreiszylindrische äußere Mantelfläche (16) und eine Innenwandung (18) aufweist, die mit einer Profilierung versehen ist, die eine Mikrostruktur (30) in Form von parallelen Mikroerhebungen und Mikrovertiefungen aufweist,
**dadurch gekennzeichnet,**
**dass** der Mikrostruktur (30) eine Makrostruktur in Form von Makroerhebungen (32) überlagert ist.

2. Wandbauteil nach Anspruch 1,
**dadurch gekennzeichnet,**
**dass** sich die Makroerhebungen (32) zumindest zu einem überwiegenden Teil parallel zu den Mikroerhebungen (30) erstrecken.

3. Wandbauteil nach Anspruch 1 oder 2,
**dadurch gekennzeichnet,**
**dass** die Mikroerhebungen (30) und -vertiefungen im Bereich der Makroerhebungen (32) die gleiche Querschnittsform wie außerhalb der Makroerhebungen besitzen.

4. Wandbauteil nach einem der vorstehenden Ansprüche,
**dadurch gekennzeichnet,**
**dass** die Makroerhebungen (32) in einer zur Mittelachse (M) senkrecht verlaufenden Schnittebene eine zu einem Radialstrahl (38) symmetrische und insbesondere kreisbogenförmige Außenkontur besitzen.

5. Wandbauteil nach einem der vorstehenden Ansprüche,
**dadurch gekennzeichnet,**
**dass** die Mikroerhebungen (30) und -vertiefungen in einer zur Mittelachse (M) senkrecht verlaufenden Schnittebene eine zu einem Radialstrahl (38) symmetrische und insbesondere kreisbogenförmige Kontur besitzen.

6. Wandbauteil nach einem der vorstehenden Ansprüche,
**dadurch gekennzeichnet,**
**dass** jeweils zwei Makroerhebungen (32) diametral einander gegenüberliegen.

7. Wandbauteil nach einem der vorstehenden Ansprüche,
**dadurch gekennzeichnet,**
**dass** die Makroerhebungen (32) an zumindest einem axialen Ende abgeschrägt sind.

8. Wandbauteil nach einem der vorstehenden Ansprüche,
**dadurch gekennzeichnet,**
**dass** alle Erhebungen (30, 32) Bestandteil einer Beschichtung (20), insbesondere aus Kunststoff, sind.

9. Arbeitsbehälter (10) für eine Gleitschleifanlage, der ein Wandbauteil (12) nach einem der vorstehenden Ansprüche und einen Boden (14) aufweist.

10. Arbeitsbehälter nach Anspruch 9,
**dadurch gekennzeichnet,**
**dass** der Boden ein Drehteller (14) ist.

11. Verfahren zum Gleitschleifen von Bauteilen in einem Arbeitsbehälter (10) nach Anspruch 9 oder 10, wobei
die Bauteile eine minimale Dimension von Dₘᵢₙ besitzen,
die Mikrovertiefungen in einer zur Mittelachse (11) senkrecht verlaufenden Schnittebene eine zu einem Radialstrahl (38) symmetrische kreisbogenförmige Kontur mit einem Radius R_{Mikro} besitzen, und
die Makroerhebungen (32) in einer zur Mittelachse (11) senkrecht verlaufenden Schnittebene eine zu einem Radialstrahl (38) symmetrische kreisbogenförmige Kontur mit einem Radius R_{Makro} besitzen, wobei
R_{Makro} größer als R_{Mikro} ist, und
R_{Mikro} zwischen 0,5 und 2-mal Dₘᵢₙ, und/oder
R_{Makro} zwischen 3 und 50-mal Dₘᵢₙ beträgt.

12. Verfahren nach Anspruch 11,
wobei R_{Makro} mindestens zehnmal oder mindestens zwanzigmal größer als R_{Mikro} ist.

13. Verfahren nach Anspruch 11,
wobei R_{Makro} mindestens zwanzigmal größer als R_{Mikro} ist.

14. Verfahren nach Anspruch 11,
wobei R_{Makro} mindestens dreißigmal oder mindestens vierzigmal größer als R_{Mikro} ist.

15. Verfahren nach Anspruch 11,
wobei R_{Makro} mindestens fünfzigmal größer als R_{Mikro} ist.
